# EUROPÄISCHE PATENTANMELDUNG

(11) **EP 4 635 375 A1**
(43) Veröffentlichungstag der Anmeldung: **22.10.2025**
(21) Anmeldenummer: 24170162.2
(22) Anmeldetag: 15.04.2024
(51) Int. Cl.: A47G 1/06

(54) **RAHMENPROFIL, ANORDNUNG MIT EINEM RAHMENPROFIL UND EINEM DISTANZHALTER UND RAHMEN ZUM HALTEN EINES OBJEKTS**

(71) Anmelder: Nielsen Design GmbH, 33378 Rheda-Wiedenbrück (DE)
(72) Erfinder: Niemann, Richard, 33442 Herzebrock-Clarholz (DE)
(74) Vertreter: Meissner Bolte Partnerschaft mbB

(57) **Zusammenfassung**

Die Erfindung betrifft ein Rahmenprofil (10) für einen Rahmen zum Halten eines Objekts, insbesondere eines Bildes, das sich in einer Längsrichtung erstreckt und wenigstens eine Seitenwand (11) und wenigstens einen Kragen (12) mit einer Anlagefläche (13) für ein transparentes Scheibenelement aufweist, wobei sich der Kragen (12) quer zur Längsrichtung erstreckt und mit einer Längsseite (14) der Seitenwand (11) verbunden ist, wobei das Rahmenprofil (10) wenigstens ein Halteelement (15) zum Halten eines Distanzhalters (25) aufweist, das an der Längsseite (14) der Seitenwand (11) angeordnet und derart angepasst ist, dass wenigstens ein zum Kragen (12) offener Aufnahmekanal (16) zwischen dem Halteelement (15) und der Längsseite (14) der Seitenwand (11) ausgebildet ist.

## Beschreibung

Die Erfindung betrifft ein Rahmenprofil, eine Anordnung mit einem Rahmenprofil und einem Distanzhalter und einen Rahmen zum Halten eines Objekts, insbesondere einen Bilderrahmen. Ein Rahmenprofil nach dem Oberbegriff des Patentanspruchs 1 ist beispielsweise aus der DE 29 2004 012 715 U1 bekannt.

Es ist allgemein bekannt, dass Rahmen zum Halten bzw. Einfassen von Objekten, wie Bildern, Fotos, Kunstdrucken oder dreidimensionalen Objekten, mehrere zusammengesetzte Rahmenprofile aufweisen, die bspw. einen Grundrahmen bilden. Der Grundrahmen weist herkömmlicherweise einen nach innen gerichteten Kragen auf, der zur Anlage einer transparenten Scheibe, bspw. aus Glas oder Kunststoff, dient. Dahinter ist dann ein zu haltendes und präsentierendes Objekt angeordnet.

Oftmals ist es gewünscht, dass zwischen dem Objekt und der transparenten Scheibe ein Abstand bzw. ein Freiraum vorliegen soll, um bspw. dreidimensionale Objekte in dem Rahmen aufnehmen zu können. Bspw. ist aus der eingangs genannten DE 29 2004 012 715 U1 ein Rahmen bekannt, der zur Realisierung eines Abstands zwischen Scheibe und Objekt einen Einlegerahmen aufweist. Der Einlegerahmen ist in einen aus Rahmenprofilen bestehenden Grundrahmen eingelegt und dient als Distanzhalter zwischen Scheibe und Objekt. Die Dicke des Einlegerahmens definiert den Abstand zwischen Scheibe und Objekt.

Der Einlegerahmen besteht aus Einzelleisten, die zur Bildung des Einlegerahmens in deren Eckbereichen miteinander verbunden sind. Der Einlegerahmen wird dann lose in den Grundrahmen eingelegt und liegt dabei an einer Innenseite der Rahmenprofile an. Um also bei dem Rahmen gemäß DE 29 2004 012 715 U1 einen Abstand zwischen Scheibe und Objekt zu schaffen, wird ein vormontierter Einlegerahmen als Distanzhalter verwendet. Dies ist aufwändig und kostenintensiv.

Aus dem Stand der Technik ist ferner bekannt, Einzelleisten in einen Grundrahmen lose einzulegen, um einen Abstand zwischen Scheibe und Objekt bereitzustellen. Dies spart zwar die Verbindung der Einzelleisten zu einem Einlegerahmen ein, bedingt aber, dass sich die Einzelleisten bspw. bei der Montage der Rahmenprofile bzw. des Rahmens verschieben können.

Der Erfindung liegt daher die Aufgabe zu Grunde, ein Rahmenprofil für einen Rahmen anzugeben, das eine sichere Fixierung eines Distanzhalters zur Realisierung eines Abstands zwischen einem transparenten Scheibenelement und einem zu haltenden Objekt ermöglicht und durch das ein einfach aufgebauter und kostengünstiger Rahmen, insbesondere Bilderrahmen, herstellbar ist. Ferner liegt der Erfindung die Aufgabe zu Grunde, eine Anordnung und einen Rahmen anzugeben.

Erfindungsgemäß wird die vorstehend genannte Aufgabe im Hinblick auf das Rahmenprofil durch den Gegenstand des Anspruchs 1 gelöst. Hinsichtlich der Anordnung und des Rahmens wird die vorstehend genannte Aufgabe jeweils durch den Gegenstand des Anspruchs 8 (Anordnung) und des Anspruchs 16 (Rahmen) gelöst.

Konkret wird die Aufgabe durch ein Rahmenprofil für einen Rahmen zum Halten eines Objekts, insbesondere eines Bildes, gelöst, das sich in einer Längsrichtung erstreckt und wenigstens eine Seitenwand und wenigstens einen Kragen mit einer Anlagefläche für ein transparentes Scheibenelement aufweist. Der Kragen erstreckt sich quer zur Längsrichtung des Rahmenprofils. Der Kragen ist mit einer Längsseite der Seitenwand verbunden. Das Rahmenprofil weist wenigstens ein Halteelement zum Halten eines Distanzhalters auf, das an der Längsseite der Seitenwand angeordnet und derart angepasst ist, dass wenigstens ein zum Kragen, insbesondere zur Anlagefläche, offener Aufnahmekanal zwischen dem Halteelement und der Längsseite der Seitenwand ausgebildet ist.

Die Erfindung hat den wesentlichen Vorteil, dass durch das auf der Längsseite der Seitenwand angeordnete Halteelement eine Halteeinrichtung für einen Distanzhalter bereitgestellt ist, die durch den Aufnahmekanal einerseits ermöglicht, den Distanzhalter formschlüssig aufzunehmen und somit gegen ein Herausfallen bzw. Lösen zu sichern. Andererseits erfüllt das Halteelement durch den zum Kragen hin, insbesondere nach oben, offenen Aufnahmekanal eine Führungsfunktion für den Distanzhalter. Beispielsweise ist dadurch eine Relativbewegung des Distanzhalters in Bezug auf die Anlagefläche möglich. Dies hat den Vorteil, dass der Abstand zwischen dem Distanzhalter und der Anlagefläche des Kragens schnell und einfach veränderbar, einstellbar und/oder justierbar ist. Zwischen dem Distanzhalter und der Anlagefläche können daher transparente Scheibenelemente unterschiedlicher Stärke angeordnet werden, was die Variabilität des Rahmenprofils erheblich verbessert.

Des Weiteren hat die Erfindung den Vorteil, dass bei einem aus wenigstens vier Rahmenprofilen zusammengesetzten Rahmen, insbesondere Bilderrahmen, der jeweils innen an dem Halteelement angeordnete Distanzhalter sicher gehalten ist. Es entfallen somit zusätzliche Befestigungsmittel, um den/die Distanzhalter an dem Rahmenprofil zu halten. Dies ist insbesondere bei großformatigen Rahmen ein entscheidender Vorteil, da das Abstandprofil nicht durchhängen kann. Zusätzlich ist ein Innenrahmen aus mehreren, insbesondere vier, Distanzhaltern bildbar, ohne dass Verbindungsmittel zur Verbindung der einzelnen Distanzhalter notwendig sind. Das Halteelement des jeweiligen Rahmenprofils ermöglicht eine Zusammenstellung der Distanzhalter zu dem Innenrahmen. Dies hat den Vorteil, dass zum einen die Teileanzahl reduziert ist, was die Komplexität und die Kosten senkt. Zum anderen ermöglicht die spezielle Ausgestaltung des Halteelements eine besonders einfache Montage des Distanzhalters sowie des gesamten Rahmens.

Das erfindungsgemäße Rahmenprofil erstreckt sich in einer Längsrichtung. Mit anderen Worten ist das Rahmenprofil länglich ausgebildet. Das Rahmenprofil kann einstückig, bspw. einteilig, oder mehrteilig ausgebildet sein. Bevorzugt ist das Rahmenprofil als Strangpressprofil ausgebildet, das einen vorzugsweise über die gesamte Länge gleichbleibenden Profilquerschnitt aufweist. Andere Profilarten sind möglich.

Die Seitenwand und der Kragen sind, wie vorstehend beschrieben, miteinander verbunden, wobei der Kragen von der Längsseite der Seitenwand absteht.

Bevorzugt steht der Kragen von der Längsseite der Seitenwand im Wesentlichen senkrecht ab. Der Kragen bildet vorzugsweise einen Abschluss, an einem Kopfende des Rahmenprofils vorgesehen ist. Es ist möglich, dass der Kragen von einem/dem Kopfende der Seitenwand versetzt angeordnet ist. Bevorzugt schließt der Kragen aber an dem Kopfende der Seitenwand bündig ab.

Das Halteelement ist ebenfalls, wie der Kragen, auf der Längsseite angeordnet. Das heißt, der Kragen, und insbesondere die Anlagefläche für das transparente Scheibenelement, sowie das Halteelement sind auf derselben Längsseite der Seitenwand angeordnet. Das Halteelement erstreckt sich vorzugsweise in Längsrichtung des Rahmenprofils. Das Halteelement erstreckt sich vorzugsweise über die gesamte Länge des Rahmenprofils.

Die beschriebene Längsseite der Seitenwand bildet im Gebrauch eine Innenseite der Seitenwand, die einer Mitte eines/des Rahmens zugewandt ist. Da das Halteelement an der Längsseite angeordnet ist, ist in diesem Fall das Halteelement im Rahmeninneren angeordnet. Die Längsseite der Seitenwand ist vorzugsweise geradflächig ausgebildet.

Wie bereits erwähnt, bildet das Halteelement zusammen mit der Längsseite der Seitenwand einen Aufnahmekanal zur Aufnahme bzw. zum Halten des Distanzhalters auf. Der Aufnahmekanal ist zwischen der Längsseite der Seitenwand und dem Halteelement ausgebildet. Der Aufnahmekanal ist daher einerseits durch die Längsseite der Seitenwand und andererseits durch das Halteelement begrenzt, wobei der Aufnahmekanal zum Kragen hin offen ist. Die Längsseite der Seitenwand und das Halteelement ermöglichen einen Formschluss durch Eingreifen des Distanzhalters, um diesen zu halten. Ferner bilden die Längsseite der Seitenwand und das Halteelement vorzugsweise eine Führungseinrichtung zum geführten Verschieben des Distanzhalters zum Kragen, insbesondere der Anlagefläche des Kragens, hin oder von diesem/dieser weg. Mit anderen Worten ist der Aufnahmekanal bevorzugt so ausgebildet, dass der Distanzhalter in einer zu dem Kragen, insbesondere der Anlagefläche, hinführenden Richtung oder in einer von dem Kragen, insbesondere der Anlagefläche, wegführenden Richtung verschiebbar ist.

Der Aufnahmekanal ist vorzugsweise an zumindest einem Längsende des Rahmenprofils offen ausgebildet. Dies ermöglicht ein Einschieben des Distanzhalters in der Längsrichtung des Rahmenprofils und vereinfacht die Montage. Der Aufnahmekanal erstreckt sich vorzugsweise in Längsrichtung des Rahmenprofils. Der Aufnahmekanal erstreckt sich vorzugsweise über die gesamte Länge des Rahmenprofils.

Bevorzugt kommt das Rahmenprofil zur Bildung von Rahmen zum Einsatz, bei denen es wesentlich ist, einen Abstand zwischen einem transparenten Scheibenelement und einem zu haltenden bzw. zu präsentierenden Objekt erforderlich ist. Beispielsweise können so dreidimensionale Objekte, wie dicke Passepartouts oder auch strukturaufweisende Bilder, aufgenommen werden. Des Weiteren bietet der Abstand zwischen Scheibe und Bild dem Betrachter einen besonders eindrucksvollen Tiefeneffekt.

Das Rahmenprofil kommt vorzugsweise zur Bildung von Bilderrahmen zum Einsatz. Das Rahmenprofil ist aber nicht auf Bilderrahmen als Einsatzgebiet eingeschränkt. Das transparente Scheibenelement kann wenigstens eine Glasscheibe sein. Alternativ kann das transparente Scheibenelement eine transparente Kunststoffscheibe, bspw. aus Acryl oder Polystyrol, sein. Die Anordnung mehrere aufeinanderliegender transparenter Scheibenelemente, bspw. aus Glas und/oder Kunststoff, ist möglich.

Bei einer bevorzugten Ausführungsform umfasst das Halteelement wenigstens einen Bodenabschnitt, der einen ersten Anschlag für den Distanzhalter in einer von dem Kragen wegführenden Richtung bildet. Mit anderen Worten begrenzt der Bodenabschnitt vorzugsweise den Aufnahmekanal in der von dem Kragen wegführenden Richtung. Der Bodenabschnitt des Halteelements und die Anlagefläche des Kragens können einen Verschiebeweg des Distanzhalters definieren. Der Bodenabschnitt begrenzt als Anschlag die Verschiebebewegung des Distanzhalters in der von dem Kragen wegführenden Richtung.

Bei einer weiteren bevorzugten Ausführungsform umfasst das Halteelement wenigstens einen Wandabschnitt, der von der Längsseite der Seitenwand zur Bildung des Aufnahmekanals beabstandet ist und eine vorzugsweise parallel zur Längsseite der Seitenwand verlaufende Haltefläche zum seitlichen Halten des Distanzhalters aufweist. Mit anderen Worten weist der Wandabschnitt des Halteelements von der Längsseite der Seitenwand einen Abstand auf, der der Breite des Aufnahmekanals entspricht. Der Wandabschnitt des Halteelements und die Längsseite der Seitenwand liegen einander gegenüber. Vorzugsweise verlaufen der Wandabschnitt des Halteelements und die Längsseite der Seitenwand parallel. Hier ist von Vorteil, dass ein in den Aufnahmekanal eingreifender Distanzhalter durch die seitliche Haltefläche sicher an dem Halteelement verbleibt, ohne selbstständig aus dem Aufnahmekanal herauszufallen. Die Haltefläche unterbindet unter anderem ein Lösen des Distanzhalters von dem Halteelement. Dadurch ist ein sicherer seitlicher Halt gewährleistet.

Bevorzugt begrenzt der Bodenabschnitt den Aufnahmekanal in der von dem Kragen wegführenden Richtung. Zusätzlich oder alternativ begrenzt der Wandabschnitt vorzugsweise den Aufnahmekanal quer zur Längsrichtung. Der Aufnahmekanal bildet eine in Längsrichtung verlaufende Tasche zum Aufnehmen des Distanzhalters. Hier ist von Vorteil, dass ein eingreifender Distanzhalter in dem Aufnahmekanal lagestabil führbar und/oder fixierbar ist. Das Halteelement kann im Wesentlichen, insbesondere im Querschnitt, L-förmig sein.

Bei einer bevorzugten Ausführungsform weist das Halteelement wenigstens einen Steg auf, der sich quer zur Längsrichtung erstreckt und einen zweiten Anschlag für den Distanzhalter in einer zum Kragen hinführenden Richtung bildet. Damit ist die Verschiebebewegung in Richtung des Kragens bzw. der Anlagefläche für das transparente Scheibenelement begrenzt. Der Steg definiert somit den Verschiebeweg in Richtung des Kragens bzw. der Anlagefläche. Der Steg dient neben der Anschlagfunktion dazu, dass ein sicherer Sitz des Distanzhalters an/in dem Halteelement realisiert ist. Der Steg ist vorzugsweise an einer von dem Aufnahmekanal abgewandten Seite des Wandabschnitts angeordnet ist. Bevorzugt ist der Steg im Gebrauch in einem Innenraum des Distanzhalters angeordnet. Weiter bevorzugt überbrückt der Steg einen Abstand (quer zur Längsrichtung) zwischen einer Innenseite des Distanzhalters und dem Wandabschnitt des Halteelements. Der Steg stabilisiert daher die Lage bzw. Ausrichtung des Distanzhalters.

Es ist von Vorteil, wenn das Rahmenprofil wenigstens ein Abstützabschnitt aufweist, der sich quer zur Längsseite der Seitenwand erstreckt und mit dieser verbunden ist, wobei das Halteelement zwischen dem Kragen und dem Abstützabschnitt angeordnet ist. Der Abstützabschnitt umfasst vorzugsweise eine Fläche, die dem Halteelement an der Längsseite der Seitenwand gegenüberliegt. Der Abstützabschnitt ermöglicht die Auflage, bspw. eines Federelements, um einen in den Aufnahmekanal eingreifenden Distanzhalter in Richtung der Auflagefläche des Kragens vorzuspannen.

Nach einem nebengeordneten Aspekt betrifft die Erfindung eine Anordnung mit wenigstens einem erfindungsgemäßen Rahmenprofil und wenigstens einem Distanzhalter, insbesondere einer Leiste, der in den Aufnahmekanal des Rahmenprofiles zumindest teilweise eingreift und in dem Aufnahmekanal in einer zur Anlagefläche des Kragens hinführenden Richtung und umgekehrt, insbesondere stufenlos, verschiebbar gelagert ist. Der Abstand zwischen dem Distanzhalter, der einen Abstand zwischen einem transparenten Scheibenelement und einen zu haltenden, insbesondere präsentierenden, Objekt definiert, und der Auflagefläche für das transparente Scheibenelement ist dadurch schnell und einfach anpassbar. Ferner wird dadurch der Einsatz von Scheibenelementen unterschiedlicher Stärke ermöglicht. Hierbei wird zusätzlich auf die im Zusammenhang mit dem Rahmenprofil erläuterten Vorteile verwiesen. Darüber hinaus kann die Anordnung alternativ oder zusätzlich einzelne oder eine Kombination mehrerer zuvor in Bezug auf das Rahmenprofil genannter Merkmale aufweisen.

Bei einer bevorzugten Ausführungsform der erfindungsgemäßen Anordnung umgreift der Distanzhalter das Halteelement des Rahmenprofiles formschlüssig. Der Distanzhalter kann den Wandabschnitt und den Steg des Halteelements zumindest abschnittsweise umgreifen, sodass eine formschlüssige Verbindung besteht. Zusätzlich oder alternativ kann der Distanzhalter in das Halteelement des Rahmenprofils formschlüssig eingreifen. Hier ist von Vorteil, dass ein besonders sicherer Sitz des Distanzhalters an dem Halteelement realisiert ist.

Vorzugsweise weist der Distanzhalter wenigstens einen ersten Schenkel auf, der in dem Aufnahmekanal zumindest abschnittsweise angeordnet ist, wobei der erste Schenkel vorzugsweise eine Länge aufweist, die im Wesentlichen einer Tiefe des Aufnahmekanals entspricht. Der erste Schenkel verläuft verzugsweise in einem in dem Aufnahmekanal angeordneten Zustand parallel zur Längsseite der Seitenwand des Rahmenprofils. Der erste Schenkel bildet also bevorzugt einen Eingriffsschenkel, mit dem der Distanzhalter in den Aufnahmekanal eingreift. Der Distanzhalter kann durch Einkippen bzw. Einschwenken und/oder Einschieben des ersten Schenkels in dem Aufnahmekanal angeordnet sein.

Der Distanzhalter weist vorzugsweise wenigstens einen zweiten Schenkel auf, der quer zur Längsrichtung verläuft. Der zweite Schenkel umfasst eine Gegenanlagefläche für das transparente Scheibenelement, die von der Anlagefläche des Kragens beabstandet gegenüberliegt. Der zweite Schenkel bildet damit vorzugsweise einen Anlageschenkel, um wenigstens ein zwischen der Anlagefläche des Kragens und dem Anlageschenkel angeordnetes Scheibenelement, insbesondere durch Einklemmen, zu halten. Vorzugsweise sind die Anlagefläche des Kragens und die Gegenanlagefläche des zweiten Schenkels parallel.

Weiter vorzugsweise weist der Distanzhalter wenigstens einen dritten Schenkel auf, der quer zur Längsrichtung verläuft und zur Begrenzung eines Verschiebewegs des Distanzhalters mit dem Steg des Halteelements zusammenwirkt. Somit umgreift der Distanzhalter das Halteelement, was ein selbständiges Lösen des Distanzhalters von dem Halteelement verhindert. Der Steg und der dritte Schenkel dienen zur Begrenzung des Verschiebeweges in einer zum Kragen, insbesondere zur Anlagefläche des Kragens, hinführenden Richtung.

Bei einer bevorzugten Ausführungsform der erfindungsgemäßen Anordnung verläuft der erste Schenkel parallel zur Längsseite der Seitenwand, der zweite Schenkel steht von dem ersten Schenkel senkrecht ab und der dritte Schenkel ist in einer von dem Kragen wegführenden Richtung von dem zweiten Schenkel beabstandet, wobei ein Verbindungsschenkel den zweiten und dritten Schenkel verbindet. Diese Ausführungsform ermöglicht es, den Distanzhalter in den Aufnahmekanal, bspw. durch Einschwenken und/oder Einschieben, einzuführen, wobei einerseits eine formschlüssige Aufnahme des ersten Schenkels in dem Aufnahmekanal und andererseits ein Umgreifen des Wandabschnitts und des Steges des Halteelements erfolgt. Ein solch ausgestalteter Distanzhalter ermöglicht ein besonders sicheres Anordnen an/in dem Halteelement.

Besonders bevorzugt ist der Distanzhalter eine längliches Hohlprofilleiste, die entlang ihrer gesamten Länge eine schlitzförmige Öffnung aufweist. Die schlitzförmige Öffnung ist vorzugsweise zwischen dem ersten und dem dritten Schenkel des Distanzhalters gebildet. Hier ist von Vorteil, dass der Distanzhalter in den Aufnahmekanal seitlich eingeschwenkt und/oder in Längsrichtung des Rahmenprofils eingeschoben werden kann. Die Montage ist daher vereinfacht.

Es ist von Vorteil, wenn die Anordnung wenigstens ein Federelement umfasst, das sich am Rahmenprofil, insbesondere dem Abstützabschnitt, abstützt und eine Federkraft in den Distanzhalter zum Einspannen eines transparenten Scheibenelements in Richtung der Anlagefläche des Kragens des Rahmenprofils einleitet. Das Federelement kann ein federndes Plattenelement sein. Andere Federelemente sind möglich.

Bevorzugt stützt sich das Federelement einerseits an dem Abstützabschnitt des Rahmenprofils ab und steht andererseits mit dem dritten Schenkel des Distanzhalters in, insbesondere lösbarem, Druckkontakt. Durch das Federelement ist sichergestellt, dass der Distanzhalter mit seiner Gegenanlagefläche stets an dem zumindest eine transparente Scheibenelement so anliegt, dass dieses zwischen dem Distanzhalter und dem Kragen des Rahmenprofils fixiert ist.

Nach einem weiteren nebengeordneten Aspekt betrifft die Erfindung einen Rahmen zum Halten eines Objekts, insbesondere Bilderrahmen, mit wenigstens einer erfindungsgemäßen Anordnung. Der Rahmen umfasst vorzugsweise wenigstens vier der vorstehend genannten Anordnung. Mit anderen Worten weist der Rahmen vorzugsweise vier Rahmenprofile und vier in die Aufnahmekanäle der Rahmenprofile eingesetzte Distanzhalter, die gemeinsam einen, insbesondere vierseitigen, Umfangsrahmen bilden. Die Rahmenprofile bilden dabei einen Außenrahmen und die Distanzhalter einen Innenrahmen, der mit dem Außenrahmen formschlüssig verbunden ist. Die Distanzhalter sind hierbei voneinander baulich getrennt. Mit anderen Worten sind die Distanzhalter nicht miteinander fest verbunden, sondern können lediglich an deren Längsenden mit einander lose in Kontakt stehen. Bevorzugt sind die Distanzhalter Profilleisten, die in die Aufnahmekanäle der Rahmenprofile eingesetzt sind.

Hinsichtlich des Rahmens wird auf die im Zusammenhang mit dem Rahmenprofil bzw. der Anordnung erläuterten Vorteile verwiesen. Darüber hinaus kann der Rahmen alternativ oder zusätzlich einzelne oder eine Kombination mehrerer zuvor in Bezug auf das Rahmenprofil bzw. die Anordnung genannter Merkmale aufweisen.

Die Erfindung wird nachstehend mit weiteren Einzelheiten unter Bezug auf die beigefügten Zeichnungen näher erläutert. Die dargestellte Ausführungsform stellt ein Beispiel dar, wie das erfindungsgemäße Rahmenprofil bzw. die erfindungsgemäße Anordnung ausgestaltet sein können. Ferner ist in den Zeichnungen ein Beispiel eines Rahmes nach dem Stand der Technik dargestellt.

In diesen zeigen,
- Fig. 1: einen Teilschnitt eines Rahmens mit einem Rahmenprofil und einem Distanzhalter nach dem Stand der Technik;
- Fig. 2: einen Querschnitt durch eine Anordnung mit einem Rahmenprofil und einem Distanzhalter nach einem bevorzugten erfindungsgemäßen Ausführungsbeispiel, wobei der Distanzhalter in einer unteren Stellung gezeigt ist;
- Fig. 3: einen Querschnitt durch die Anordnung gemäß Fig. 2, wobei der Distanzhalter in einer Mittelstellung gezeigt ist; und
- Fig. 4: einen Querschnitt durch die Anordnung gemäß Fig. 2, wobei der Distanzhalter in einer oberen Stellung gezeigt ist.

Fig. 1 zeigt einen Teilschnitt eines Rahmens 101 nach dem Stand der Technik. Der Rahmen 101 weist insgesamt vier Rahmenprofile 10', Distanzhalter 25', ein Paar 102 von transparenten Scheibenelementen und ein flächiges Objekt 103 auf, das zur Präsentation in dem Rahmen 101 angeordnet ist. Um einen Abstand zwischen dem Paar 102 der Scheibenelemente und dem flächigen Objekt 103 zu realisieren, ist, im Beispiel, einer der Distanzhalter 25' auf einer innenliegenden Längsseite 14' des Rahmenprofils 10' lose angeordnet. Der Distanzhalter 25' ist als Einlegeleiste ausgebildet. Fig. 1 zeigt den grundlegenden Aufbau eines Rahmens 101 nach dem Stand der Technik.

Die Fig. 2 bis 4 zeigen eine Anordnung 100 mit einem Rahmenprofil 10 und einem Distanzhalter 25 nach einem bevorzugten erfindungsgemäßen Ausführungsbeispiel. Die Anordnung 100 ist vorzugsweise Teil eines Rahmens (nicht dargestellt), der aus vier solchen Anordnungen 100 besteht. Die Anordnung 100 kommt vorzugsweise zur Bildung von Bilderrahmen oder Rahmen zur Präsentation von dreidimensionalen Objekten zum Einsatz. Andere Anwendungsmöglichkeiten sind denkbar.

Das in den Fig. 2 bis 4 gezeigten Rahmenprofil 10 und der Distanzhalter 25 sind im Querschnitt dargestellt. Das Rahmenprofil 10 erstreckt sich (nicht ersichtlich) in einer Längsrichtung. Mit anderen Worten ist das Rahmenprofil 10 länglich ausgebildet. Das Rahmenprofil 10, wie in Fig. 2 bis 4 gezeigt, ist einstückig ausgebildet. Mit anderen Worten ist das Rahmenprofil 10 monolithisch ausgebildet. Vorzugsweise handelt es sich bei dem Rahmenprofil 10 um ein Strangpressprofil.

Das Rahmenprofil 10 weist eine Seitenwand 11 und einen Kragen 12 auf. Die Seitenwand 11 ist in den Fig. 2 bis 4 stehend dargestellt. Die Seitenwand 11 verläuft in Längsrichtung des Rahmenprofils 10 und ist dünnwandig ausgebildet. Die Seitenwand 11 weist eine Längsseite 14 auf, die im Gebrauch nach innen, insbesondere zu einer Rahmenmitte hin, gewandet ist. Die Seitenwand 11 umfasst ein Kopfende 34, an dem der Kragen 12 ausgebildet ist.

Der Kragen erstreckt sich quer zur Längsrichtung des Rahmenprofils 10 und ist mit der Längsseite 14 der Seitenwand 11 verbunden. Der Kragen 12 weist einen ersten Abschnitt 12a und einen zweiten Abschnitt 12b auf, die ineinander direkt übergehen. Der erste Abschnitt 12a verläuft senkrecht zur Längsseite 14 und der zweite Abschnitt 12b verläuft parallel zur Längsseite 14 der Seitenwand 11. Der Kragen 12 weist des Weiteren eine Anlagefläche 13 für ein transparentes Scheibenelement, insbesondere eine Glas- oder Kunststoffscheibe, bspw. aus Acryl oder Polystyrol, auf. Die Anlagefläche 13 des Kragens 12 ist so ausgerichtet, dass diese in Bezug auf die Längsseite 14 querliegend ist.

Die Seitenwand 11 weist ferner ein Fußende 35 auf, das dem Kopfende 34 gegenüberliegt. An dem Fußende 35 der Seitenwand 11 ist ein Abstützabschnitt 24 des Rahmenprofils 10 angeordnet. Der Abstützabschnitt 24 erstreckt sich quer zur Längsrichtung des Rahmenprofils 10 von der Längsseite 14 weg und ist mit dieser verbunden. Der Abstützabschnitt 24 und der Kragen 12 sind auf derselben Längsseite 14 der Seitenwand 11 angeordnet. Der Abstützabschnitt 24 weist eine Abstützfläche 36 auf, die als Widerlager für nicht dargestellte Federelemente zur Vorspannung des Distanzhalters 25 dient. Auf die Federelemente wird später eingegangen.

Wie in Fig. 2 bis 4 erkennbar, weist das Rahmenprofil 10 ein Halteelement 15 zum Halten des Distanzhalters 25 auf. Das Halteelement 15 ist an der Längsseite 14 der Seitenwand 11 angeordnet. Ferner ist das Halteelement 15 zwischen dem Kragen 12, konkret der Anlagefläche 13 des Kragens 12, und dem Abstützabschnitt 24 angeordnet.

Das Halteelement 15 umfasst einen Bodenabschnitt 17 und einen Wandabschnitt 19. Der Bodenabschnitt 17 erstreckt sich ausgehend von der Längsseite 14 der Seitenwand 11 senkrecht und geht in den Wandabschnitt 19 über. Der Wandabschnitt 19 erstreckt sich ausgehend von dem Bodenabschnitt 17 in einer zum Kragen 12 hinführenden Richtung R_{H}. Der Wandabschnitt 19 verläuft zu der Längsseite 14 der Seitenwand 11 parallel. Folglich steht der Wandabschnitt 19 senkrecht zum Bodenabschnitt 17.

An dieser Stelle ist darauf hinzuweisen, dass die Verschiebebewegung des Distanzhalters 25 entweder in der zu dem Kragen 12 hinführenden Richtung R_{H} oder in der von dem Kragen 12 wegführenden Richtung R_{W} erfolgt. Die Richtungen R_{H}, Rw verlaufen parallel zur Längsseite 14 der Seitenwand 11. Das Verschieben des Distanzhalters 25 erfolgt zu der Anlagefläche 13 des Kragens 12 hin oder von dieser weg, um den Abstand zwischen Distanzhalter 25 und Anlagefläche 13 anzupassen bzw. einzustellen.

In den Fig. 2 bis 4 ist zu erkennen, dass der Wandabschnitt 19 quer zur Längsrichtung des Rahmenprofils 10 von der Längsseite 14 der Seitenwand 11 beabstandet ist. Das Halteelement 15 ist somit so ausgebildet, dass ein zum Kragen 12 offener Aufnahmekanal 16 zur teilweisen Aufnahme des Distanzhalters 25 zwischen dem Halteelement 15 und der Längsseite 14 der Seitenwand 11 gebildet ist.

Der Wandabschnitt 19 umfasst eine Haltefläche 21, die parallel zur Längsseite 14 verläuft. Die Haltefläche 21 bildet eine seitliche Begrenzung des Aufnahmekanals 16. Der Bodenabschnitt 17 bildet für einen ersten Schenkel 26 des Distanzhalters 25 einen ersten Anschlag 18, der eine Verschiebebewegung des Distanzhalters 25 in einer von dem Kragen 12 wegführenden Richtung Rw begrenzt. Ferner bildet der Bodenabschnitt 17 eine Begrenzung des Aufnahmekanals 16 in der vom Kragen 12 wegführenden Richtung Rw.

Das Halteelement 15 weist ferner einen Steg 22 auf, der quer zur Längsrichtung des Rahmenprofils 10 von dem Wandabschnitt 19 abstehend ausgebildet ist. Mit anderen Worten ist auf einer von dem Aufnahmekanal 16 abgewandten Seite des Wandabschnitts 19 ein Steg 22 angeordnet, der quer zum Wandabschnitt 19 verläuft. Der Steg 22 steht senkrecht auf der von dem Aufnahmekanal 16 abgewandten Seite des Wandabschnitts 19. Der Steg 22 ist zwischen dem Bodenabschnitt 17 und einem freien Längsende 37 des Wandabschnitts 19 angeordnet. Das freie Längsende 37 des Wandabschnitts 19 ist dem Kragen 12 zugewandt.

Ferner weist der Steg 22 eine Unterseite 38 auf, die einen zweiten Anschlag 23 für einen dritten Schenkel 29 des Distanzhalters 25 bildet. Die Unterseite 38 des Steges 22 ist eine vom Kragen 12 abgewandte Seite des Stegs 22.

Wie bereits erwähnt, weist der Distanzhalter 25 einen ersten Schenkel 26 auf, der in dem Aufnahmekanal 16 verschiebbar angeordnet ist. Der erste Schenkel 26 ist, wie in den Fig. 2 bis 4 dargestellt, in dem Aufnahmekanal 16 formschlüssig aufgenommen, sodass ein selbstständiges Lösen des Distanzhalters 25 von dem Halteelement 15 verhindert wird. Mit anderen Worten greift der erste Schenkel 26 des Distanzhalters 25 in den Aufnahmekanal 16 derart formschlüssig ein, dass der Distanzhalter 25 in der zum Kragen 12 hinführenden Richtung R_{H} und/oder in der von dem Kragen 12 wegführenden Richtung Rw stufenlos verschiebbar ist.

In den Fig. 2 bis 4 ist der in dem Aufnahmekanal 16 angeordnete Zustand des Distanzhalters 25 gezeigt. In einem nicht dargestellten Zustand, in dem der Distanzhalter 25 von dem Rahmenprofil 10 getrennt ist, ist es möglich, den ersten Schenkel 26 des Distanzhalters 25 durch eine zwischen der Anlagefläche 13 des Kragens 12 und dem freien Längsende 37 des Wandabschnitts 19 gebildete Öffnung 39 in den Aufnahmekanal 16 einzuführen. Dies kann durch ein Einschwenken bzw. Einkippen des Distanzhalters 25 erfolgt.

Zusätzlich oder alternativ ist es möglich, den ersten Schenkel 26 des Distanzhalters 25 über wenigstens ein offenes Längsende, insbesondere eine offene Stirnseite, des Aufnahmekanals 16 in diesen einzuschieben.

Aus den Fig. 2 bis 4 geht hervor, dass der erste Schenkel 26 parallel zur Längsseite 14 der Seitenwand 11 ausgerichtet ist. Ferner verläuft der erste Schenkel 26 parallel zur Haltefläche 21 des Wandabschnitts 19. Der erste Schenkel 26 weist eine Länge L auf (siehe Fig. 4), die im Wesentlichen einer Tiefe T des Aufnahmekanals 16 entspricht (siehe Fig. 3). Der erste Schenkel 26 ist seitlich durch die Haltefläche 21 des Wandabschnitts 19 begrenzt. Der Aufnahmekanal 16 weist ferner eine Breite (quer zur Längsrichtung) auf, die im Wesentlichen einer Dicke des ersten Schenkels 26 entspricht. Um eine Verschiebebewegung des Distanzhalters 25 in der zum Kragen 12 hinführenden Richtung R_{H} und in der von dem Kragen 12 wegführenden Richtung Rw ausführen zu können, ist der erste Schenkel 26 in seiner Dicke etwas kleiner als die Breite des Aufnahmekanals 16 ausgebildet.

Ferner zeigen die Fig. 2 bis 4, dass der Distanzhalter 25 einen zweiten Schenkel 27, der zum ersten Schenkel 26 senkrecht verläuft. Der zweite Schenkel 27 ist so ausgebildet, dass sich dieser, insbesondere im angeordneten Zustand, quer zur Längsrichtung des Rahmenprofils 10 erstreckt. Der zweite Schenkel 27 weist an einer dem Kragen 12 zugewandten Seite eine Gegenanlagefläche 28 auf, die der Anlagefläche 13 des Kragens 12 gegenüberliegt und von dieser beabstandet ist. Die Gegenanlagefläche 28 und die Anlagefläche 13 sind parallel.

Wie vorstehend beschrieben, weist der Distanzhalter 25 einen dritten Schenkel 29 auf, der durch einen Verbindungsschenkel 31 mit dem zweiten Schenkel 27 verbunden ist. Die Länge des Verbindungsschenkels 31 definiert den Abstand zwischen dem transparenten Scheibenelement und einem zu präsentierenden Objekt, bspw. einem Bild. Der dritte Schenkel 29 und der zweite Schenkel 27 verlaufen parallel. Der dritte Schenkel 29 ist ein der von dem Kragen 12 wegführenden Richtung Rw beabstandet. Der dritte Schenkel 29 erstreckt sich also quer zur Längsrichtung des Rahmenprofils 10. Der dritte Schenkel 29 weist eine einem Innenraum 41 des Distanzhalters 25 zugewandte Innenseite 42 auf, die zur Begrenzung einer Verschiebebewegung des Distanzhalters 25 in der zu dem Kragen 12 hinführenden Richtung R_{H} mit der Unterseite 38 des Stegs 22 zusammenwirkt.

Der Distanzhalter 25 ist als längliche Hohlprofilleiste 32 ausgebildet und weist eine schlitzförmige Öffnung 33 auf, die zwischen dem ersten und dritten Schenkel 26, 29 vorliegt. Die Öffnung 33 ist über die gesamte Länge des Distanzhalters 25 ausgebildet.

Die Fig. 2 bis 4 stellen jeweils eine unterschiedliche Lage des Distanzhalters 25 in Bezug auf die Anlagefläche 13 des Kragens 12 dar. Konkret befindet sich der Distanzhalter 25 in Fig. 2 in einer maximal von der Anlagefläche 13 des Kragens 12 weg befindlichen, ersten Lage. Gemäß Fig. 2 liegt ein freies Schenkelende 43 des ersten Schenkels 26 an dem Bodenabschnitt 17 als erster Anschlag 18 an. In Fig. 2 ist zu sehen, dass zusätzlich eine Unterseite des zweiten Schenkels 27 an dem freien Längsende 37 des Wandabschnitts 19 aufliegt. In dieser ersten Lage ist die Innenseite 42 des dritten Schenkels 29 maximal von der Unterseite 38 des Stegs 22 entfernt. In der ersten Lage ist der Abstand zwischen der Anlagefläche 13 des Kragens 12 und der Gegenanlagefläche 28 des zweiten Schenkels 27 maximal.

Fig. 3 zeigt eine zweite Lage des Distanzhalters 25 in Bezug auf die Anlagefläche 13 des Kragens 12, in der die Gegenanschlagfläche 28 des zweiten Schenkels 27 an die Anlagefläche 13 des Kragens 12 durch Verschieben des Distanzhalters 25 in der zu dem Kragen 12 hinführenden Richtung R_{H} angenähert ist. In der zweiten Lage ist das freie Schenkelende 43 des ersten Schenkels 26 von dem Bodenabschnitt 17 abgehoben und zwischen dem dritten Schenkel 29 und dem Steg 22 liegt ein verkleinerter Abstand vor.

Fig. 4 zeigt den Distanzhalter 25 in einer dritten Lage, in der der Distanzhalter 25 bzw. die Gegenanlagefläche 28 des Distanzhalters 25 maximal angenähert ist. Gemäß Fig. 4 ist das freie Schenkelende 43 des ersten Schenkels 26 von dem Bodenabschnitt 17 maximal beabstandet. In Fig. 4 ist zu sehen, dass die Innenseite 42 des dritten Schenkels 29 an der Unterseite 38 des Stegs 22 anliegt. In der ersten Lage ist der Abstand zwischen der Anlagefläche 13 des Kragens 12 und der Gegenanlagefläche 28 des zweiten Schenkels 27 minimal, d.h. am geringsten.

Die unterschiedlichen Lagen des Distanzhalters 25, wie in Fig. 2 bis 4 gezeigt, illustrieren, dass der Abstand zwischen der Anlagefläche 13 des Kragens 12 und der Gegenanlagefläche 28 des zweiten Schenkels 27 des Distanzhalters 25 durch ein Verschieben des Distanzhalters 25 in den Richtungen Rₕ, R_{W} variabel, insbesondere zwischen der ersten und dritten Lage, anpassbar ist. Dies hat den Vorteil, dass zwischen den Anlageflächen 13, 28 transparente Scheibenelemente, bspw. Glas- und/oder Kunststoffscheiben, unterschiedlicher Stärke angeordnet werden können.

Um den Distanzhalter 25 gegen das transparente Scheibenelement zu pressen, ist mindestens ein Federelement, aber bevorzugt mehrere Federelemente, angeordnet. Das Federelement ist in den Fig. der Einfachheit halber nicht dargestellt und stützt sich einerseits an der Abstützfläche 36 ab. Andererseits wirkt das Federelement mit dem dritten Schenkel 29 des Distanzhalters 25 derart zusammen, dass eine Federkraft in den Distanzhalter 25 in der zu dem Kragen 12 hinführenden Richtung R_{H} eingeleitet wird. Daraus resultiert ein Spannen des Distanzhalters 25 gegen das Scheibenelement, das dann mit beiden Anlageflächen 13, 28 in Kontakt steht. Das Scheibenelement wird so zwischen den Anlageflächen 13, 28 durch Klemmen fixiert.

Im Folgenden wird ein Rahmen beschrieben, der aus mehreren der vorstehend beschriebenen Anordnung 100 gebildet ist. Der Rahmen umfasst vorzugsweise wenigstens vier Anordnungen 100. Mit anderen Worten weist der Rahmen vorzugsweise vier Rahmenprofile 10 und vier in die Aufnahmekanäle 16 der Rahmenprofile 10 eingesetzte Distanzhalter 25, die gemeinsam einen, insbesondere vierseitigen, Umfangsrahmen bilden. Die Rahmenprofile 10 bilden einen Außenrahmen und die Distanzhalter 25 einen Innenrahmen, der mit dem Außenrahmen formschlüssig verbunden ist. Die Distanzhalter 25 sind hierbei voneinander baulich getrennt. Mit anderen Worten sind die Distanzhalter 25 nicht miteinander fest verbunden, sondern können lediglich an deren Längsenden mit einander lose in Kontakt stehen. Bevorzugt sind die Distanzhalter 25 Profilleisten, die in die Aufnahmekanäle 16 der Rahmenprofile 10 eingesetzt sind.

### Bezugszeichenliste

- 10, 10': Rahmenprofil
- 11: Seitenwand
- 12: Kragen
- 12a: erster Abschnitt
- 12b: zweiter Abschnitt
- 13: Anlagefläche
- 14, 14': Längsseite der Seitenwand
- 15: Halteelement
- 16: Aufnahmekanal
- 17: Bodenabschnitt
- 18: erster Anschlag
- 19: Wandabschnitt
- 21: Haltefläche
- 22: Steg
- 23: zweiter Anschlag
- 24: Abstützabschnitt
- 25, 25': Distanzhalter
- 26: erster Schenkel
- 27: zweiter Schenkel
- 28: Gegenanlagefläche
- 29: dritter Schenkel
- 31: Verbindungsschenkel
- 32: Hohlprofilleiste
- 33: schlitzförmig Öffnung
- 34: Kopfende
- 35: Fußende
- 36: Abstützfläche
- 37: freies Längsende
- 38: Unterseite des Stegs
- 39: Öffnung
- 41: Innenraum des Distanzhalters
- 42: Innenseite des dritten Steges
- 43: freies Schenkelende des ersten Schenkels

- 100: Anordnung
- 101: Rahmen
- 102: Scheibenelemente
- 103: flächiges Objekt

- L: Länge des ersten Schenkels
- Rw: von Kragen wegführende Richtung
- R_{H}: zu Kragen hinführende Richtung
- T: Tiefe des Aufnahmekanals

## Patentansprüche

1. Rahmenprofil (10) für einen Rahmen zum Halten eines Objekts, insbesondere eines Bildes, das sich in einer Längsrichtung erstreckt und wenigstens eine Seitenwand (11) und wenigstens einen Kragen (12) mit einer Anlagefläche (13) für ein transparentes Scheibenelement aufweist, wobei sich der Kragen (12) quer zur Längsrichtung erstreckt und mit einer Längsseite (14) der Seitenwand (11) verbunden ist,
**gekennzeichnet durch**,
wenigstens ein Halteelement (15) zum Halten eines Distanzhalters (25), das an der Längsseite (14) der Seitenwand (11) angeordnet und derart angepasst ist, dass wenigstens ein zum Kragen (12) offener Aufnahmekanal (16) zwischen dem Halteelement (15) und der Längsseite (14) der Seitenwand (11) ausgebildet ist.

2. Rahmenprofil (10) nach Anspruch 1,
**dadurch gekennzeichnet, dass**
das Halteelement (15) wenigstens einen Bodenabschnitt (17) umfasst, der einen ersten Anschlag (18) für den Distanzhalter (25) in einer von dem Kragen (12) wegführenden Richtung (Rw) bildet.

3. Rahmenprofil (10) nach Anspruch 1 oder 2,
**dadurch gekennzeichnet, dass**
das Halteelement (15) wenigstens einen Wandabschnitt (19) umfasst, der von der Längsseite (14) der Seitenwand (11) zur Bildung des Aufnahmekanals (16) beabstandet ist und eine vorzugsweise parallel zur Längsseite (14) der Seitenwand (11) verlaufende Haltefläche (21) zum seitlichen Halten des Distanzhalters (25) aufweist.

4. Rahmenprofil (10) nach Anspruch 2 oder 3,
**dadurch gekennzeichnet, dass**
der Bodenabschnitt (17) den Aufnahmekanal (16) in der von dem Kragen (12) wegführenden Richtung (Rw) begrenzt und/oder der Wandabschnitt (19) den Aufnahmekanal (16) quer zur Längsrichtung begrenzt.

5. Rahmenprofil (10) nach einem der vorhergehenden Ansprüche,
**dadurch gekennzeichnet, dass**
das Halteelement (15) wenigstens einen Steg (22) aufweist, der sich quer zur Längsrichtung erstreckt und einen zweiten Anschlag (23) für den Distanzhalter (25) in einer zum Kragen (12) hinführenden Richtung (R_{H}) bildet.

6. Rahmenprofil (10) nach Anspruch 5,
**dadurch gekennzeichnet, dass**
der Steg (22) an einer von dem Aufnahmekanal (16) abgewandten Seite des Wandabschnitts (19) angeordnet ist.

7. Rahmenprofil (10) nach einem der vorhergehenden Ansprüche,
**dadurch gekennzeichnet, dass**
wenigstens ein Abstützabschnitt (24) vorgesehen ist, der sich quer zur Längsseite (14) der Seitenwand (11) erstreckt und mit dieser verbunden ist, wobei das Halteelement (15) zwischen dem Kragen (12) und dem Abstützabschnitt (24) angeordnet ist.

8. Anordnung (100) mit wenigstens einem Rahmenprofil (10) nach einem der vorhergehenden Ansprüche und wenigstens einem Distanzhalter (25), insbesondere einer Leiste, der in den Aufnahmekanal (16) des Rahmenprofiles (10) zumindest teilweise eingreift und in dem Aufnahmekanal (16) in einer zur Anlagefläche (13) des Kragens (12) hinführenden Richtung (R_{H}) und umgekehrt (Rw), insbesondere stufenlos, verschiebbar gelagert ist.

9. Anordnung (100) nach Anspruch 8,
**dadurch gekennzeichnet, dass**
der Distanzhalter (25) das Halteelement (15) des Rahmenprofiles (10) formschlüssig umgreift bzw. in dieses formschlüssig eingreift.

10. Anordnung (100) nach Anspruch 8 oder 9,
**dadurch gekennzeichnet, dass**
der Distanzhalter (25) wenigstens einen ersten Schenkel (26) aufweist, der in dem Aufnahmekanal (16) zumindest abschnittsweise angeordnet ist, wobei der erste Schenkel (26) vorzugsweise eine Länge (L) aufweist, die im Wesentlichen einer Tiefe (T) des Aufnahmekanal (16) entspricht.

11. Anordnung (100) nach einem der Ansprüche 8 bis 10,
**dadurch gekennzeichnet, dass**
der Distanzhalter (25) wenigstens einen zweiten Schenkel (27) aufweist, der quer zur Längsrichtung verläuft und eine Gegenanlagefläche (28) für das transparente Scheibenelement umfasst, die von der Anlagefläche (13) des Kragens (12) beabstandet gegenüberliegt.

12. Anordnung (100) nach einem der Ansprüche 8 bis 11,
**dadurch gekennzeichnet, dass**
der Distanzhalter (25) wenigstens einen dritten Schenkel (29) aufweist, der quer zur Längsrichtung verläuft und zur Begrenzung eines Verschiebewegs des Distanzhalters (25) mit dem Steg (22) des Halteelements (15) zusammenwirkt.

13. Anordnung (100) nach einem der Ansprüche 8 bis 12, insbesondere nach Anspruch 10 bis 12,
**dadurch gekennzeichnet, dass**
der erste Schenkel (26) parallel zur Längsseite (14) der Seitenwand (11) verläuft, der zweite Schenkel (27) von dem ersten Schenkel (26) senkrecht absteht und der dritte Schenkel (29) in einer von dem Kragen (12) wegführenden Richtung (Rw) von dem zweiten Schenkel (27) beabstandet ist, wobei ein Verbindungsschenkel (31) den zweiten und dritten Schenkel (27, 29) verbindet.

14. Anordnung (100) nach einem der Ansprüche 8 bis 13,
**dadurch gekennzeichnet, dass**
der Distanzhalter (25) eine längliches Hohlprofilleiste (32) ist, die entlang ihrer gesamten Länge eine schlitzförmige Öffnung (33) aufweist.

15. Anordnung (100) nach einem der Ansprüche 8 bis 14,
**dadurch gekennzeichnet, dass**
wenigstens ein Federelement vorgesehen ist, das sich am Rahmenprofil (10), insbesondere dem Abstützabschnitt (24), abstützt und eine Federkraft in den Distanzhalter (25) zum Einspannen eines transparenten Scheibenelements in Richtung der Anlagefläche (13) des Kragens (12) des Rahmenprofils (10) einleitet.

16. Rahmen zum Halten eines Objekts, insbesondere Bilderrahmen, mit wenigstens einer Anordnung (100) nach einem der Ansprüche 8 bis 15.
